# EUROPÄISCHE PATENTSCHRIFT

(11) **EP 0 022 063 B1**
(45) Veröffentlichungstag und Bekanntmachung des Hinweises auf die Patenterteilung: **15.02.1984**
(21) Anmeldenummer: 80810177.8
(22) Anmeldetag: 27.05.1980
(51) Int. Cl.: F01N 7/16, F01N 7/18

(54) **Vorrichtung zum Ableiten der Abgase von Verbrennungskraftmaschinen und Verfahren zur Herstellung derselben**
Exhaust gas outlet device for internal combustion engines and method for its manufacture
Dispositif d'évacuation des gaz d'échappement pour moteurs à combustion interne et procédé pour sa fabrication

(30) Priorität: 06.06.1979 CH 5250/79
(43) Veröffentlichungstag der Anmeldung: 07.01.1981
(73) Patentinhaber: Schweizerische Aluminium AG, 8212 Neuhausen am Rheinfall (CH)
(72) Erfinder: Hardt, Jean, CH-8463 Benken (CH); Widrig, Jakob, CH-8400 Winterthur (CH)
(74) Vertreter: Hiebsch, Gerhard F., Dipl.-Ing.

## Beschreibung

Die Erfindung betrifft eine Vorrichtung zum Ableiten der Abgase von Verbrennungskraftmaschinen mit mindestens einem Abgasrohr umfangenden und einen Innenraum bildenden hülsenartigen Schalldämpfer aus wenigstens zwei miteinander verbundenen Teilen, wobei im Innenraum des Schalldämpfers das Abgasrohr Perforationen aufweist und gegebenenfalls Schallabsorber angeordnet sind sowie ein Verfahren zur Herstellung einer solchen Vorrichtung.

Auspuffanlagen sind für die meisten Arten von Verbrennungsmotoren bekannt und in einer Vielzahl von Formen und Ausführungen auf dem Markt erhältlich.

Sie bestehen in der Regel aus Stahl, Stahlblech oder Chromstahlblech und sind in einigen Fällen mit einer korrosionsschützenden Oberflächenbeschichtung versehen.

Trotz Korrosionsschutz bleibt die Lebensdauer dieser bekannten Auspuffanlagen ungenügend, da zum einen der verwendete Stahl korrosionsanfällig ist, das Gewicht der Anlage wesentlich erhöht und so Schwingungsbruchprobleme mit sich bringt; zum anderen werden die Auspuffanlagen beim Zusammenbau in der Regel mit einigen Schweissnähten versehen, die besonders bruch-und rissanfällig sind. Diese Anfälligkeit betrifft vor allem die in der Regel geschweisste Verbindung von Schalldämpfer und Abgasrohr, da dort die negativen Auswirkungen der Schwingung am grössten sind.

Bei einem bekannten Abgasschalldämpfer der vorgenannten Art (GB-A-1 084 237) werden die von den Enden eines Topfes abgehenden Anschlussstutzen durch Rundhämmern verjüngt. Dabei kann das Rundhämmern über einem Dorn oder auch ohne Dorn als Kaltverformung oder Warmverformung vorgenommen werden. Ein solcher Topf weist mehrere Nachteile auf. Die der herkömmlichen Fertiungstechnologie für Bleche entnommene Formgebung des Anschlussstutzens durch Rundhämmern erfordert bei exakter Herstellung nicht nur teure Werkzeuge, sondern ist auch arbeitsintensiv und kompliziert.

Bekannt ist weiterhin ein Abgasschalldämpfer gemäss der FR-A-2 388 993, bei welchem Einzelteile des Abgasschalldämpfers aus Aluminium und/oder einer Aluminiumlegierung bestehen, die teilweise im Strangpressverfahren hergestellt worden sind.

Verbesserungen am Stahl bezüglich dieser Nachteile, sei es durch eine Beimengung eines Legierungsstoffes oder eine Beschichtung, verteuern aber die Herstellung wiederum wesentlich, während die erreichten Vorteile gering sind.

Der Erfinder hat sich zum Ziel gesetzt, eine Vorrichtung der eingangs erwähnten Art zu entwickeln, die leicht und preisgünstig herzustellen ist, ein geringes Gewicht aufweist, wenig Korrosionsanfälligkeit zeigt und die Anzahl der anfätligen Schweissnähte reduziert.

Die Lösung dieser Aufgabe wird dadurch bewerkstelligt, dass die Hülsenteile des Schalldämpfers aus Aluminium undloder einer Aluminiumlegierung bestehen und mittels Kalt-Fliesspressen oder Tiefziehen mit jeweils einem Verjüngungsabsatz versehen sind, dem nahtlos Manschetten folgen, welche auf das vollständig durchgehende Abgasrohr aufgeformt sind. - Weiterhin sind die beiden Hülsenteile vorteilhafterweise in einem Verbindungsbereich formschlüssig miteinander verbunden.

In einer anderen vorteilhaften Ausführungsform sind die beiden Hülsenteile des Schalldämpfers mit Hilfe einer vorzugsweise aus Stahl bestehenden, eine ringförmige Profilierung aufweisende Zwischenwand in einem Verbindungsbereich formschlüssig miteinander verbunden. - Weiterhin können die Manschetten der Hülsenteile am Abgasrohr durch Profilierung der Manschetten und des Abgasrohres formschlüssig miteinander verbunden sein.

Das Verfahren zur Herstellung der Vorrichtung ist dadurch gekennzeichnet, dass die Einzelteile des Schalldämpfers mit Hilfe des Magneform-Verfahrens formschlüssig miteinanger verbunden werden.

Die aus vorzugsweise fliessgepressten Hohlkörpern gefertigten Hülsenteile weisen eine zylindrische oder elliptische Form auf. Die Hohlkörper sind jedoch auch durch Tiefziehung herzustellen. Vorzugsweise sind die Hülsenteile radial zur Längsachse derselben miteinander verbunden, da hierdurch die Nahtstelle eine möglichst geringe Länge aufweist und die Schwingungen besser abgefangen werden können.

Bezüglich der Verbindung der Einzelteile des Abgasschalldämpfers mit Hilfe des sogenannten Magneform-Verfahrens ist besonders darauf hinzuweisen, dass hierbei in einem Ladegerät elektrische Energie gespeichert und einem Werkzeug zugeführt wird, wobei für die Dauer von ca. 10-20 Mikrosekunden ein magnetisches Feld erzeugt wird, welches mit magnetischen Kräften von bis zu 50 000 PSI (3450 bar) elektrisch leitendes Metall verformt.

Weitere vorteilhafte Ausführungsformen der Vorrichtung sowie Verfahrensweisen zur Herstellung des Schalldämpfers sind aus der nachfolgenden Beschreibung zu entnehmen.

Die Profilierung und damit Verbindung beider Hülsenteile mittels des Magneform-Verfahrens erfolgt entweder durch Anlegen eines mit dem gewünschten Profil versehenen Werkstückes an die Innenfläche des Schalldämpfers oder durch Vorprofilierung eines eingeschobenen Hülsenteils. In beiden Fällen wird durch Anlegung des Magneform-Werkzeuges das vorhandene Profil auf den bzw. die nichtprofilierten Teile übertragen.

Es ist aber auch vorgesehen, die Hülsenteile zu verkleben oder zu verschweissen bzw. durch Falzbildung oder Nut- und Federbildung zu verbinden.

Die Verwendung des Magneform-Verfahrens erlaubt auch eine leichte und günstige Verbindung von Manschetten und Abgasrohr, wobei gegebenenfalls zur Herstellung eines luftdichten Abschlusses ein Klebstoff zwischen beiden eingebracht ist.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in
Fig. 1 einen Querschnitt durch einen Teil eines Schalldämpfers, geschnitten nach Linie 11-11 in Fig. 2,
Fig. 2 eine Seitenansicht eines Schalldämpfers, teilweise geschnitten nach Linie 11-11 in Fig. 1,
Fig. 3 einen Ausschnitt aus Fig. 2 in vier Ausführungsbeispielen.

Ein Schalldämpfer R besteht nach Fig. 2 aus einer ein Rohr 4 umfangenden Hülse 1, welche in einen Hülsenteil 2 mit einer Wandung 6 und einen Hülsenteil 3 mit einer Wandung 7 zerlegbar ist.

Die Hülsenteile 2, 3 können einen zylindrischen oder ovalen Querschnitt Q besitzen, wobei die Wandung 6 des Hülsenteils 2 einenends einen schulterartigen Absatz 9 aufweist, durch welchen der Öffnungsquerschnitt Q des Hülsenteils 2 um etwa das Mass einer Wandstärke vergrössert und ein Kupplungsbereich B gebildet wird. In diesen Kupplungsbereich B ist das Hülsenteil 3 eingeschoben.

An dem jeweils vom Kupplungsbereich B fernen Ende der Hülsenteile 2 und 3 verkleinert sich der Öffnungsquerschnitt Q durch Verjüngungsabsätze 16, denen Manschetten 10 folgen, an deren Innenwandung 11 ein Teil der Rohrwandung 5 des Rohres 4 anliegt.

Zwecks Verbindung beider Hülsenteile 2 und 3 mittels z.B. eines Magneform-Verfahrens wird an die Innenwandung 11 des Hülsenteils 3 ein Werkstück 14, vorzugsweise aus Stahl, angelegt, das im Kupplungsbereich B eine Profilierung 15 aufweist, der sich die Wandungen 6 und 7 der Hülsenteile 2 und 3 angleichen.

Fig. 3 bietet drei Verbindungsmöglichkeiten beider Hülsenteile 2 und 3 an.

Bei einem Kupplungsbereich B, ist die Wandung 7 des Hülsenteils vorprofiliert, während sich die Wandung 6 des Hülsenteils 2 diesem Profil angleicht bzw. mittels Magneverformung ahgeglichen wird.

In einem weiteren Ausführungsbeispiel wird die Verbindung beider Hülsenteile 2 und 3 in einem Kupplungsbereich B₂ durch Schweissen oder Verkleben hergestellt.

Die Verbindung kann aber auch durch ein Aneinanderlegen und Verkleben oder dergleichen von umgefalzten Kanten der beiden Hülsenteile 2 und 3 erfolgen oder indem eine Abformung 20 des Hülsenteils 3 in eine vom Hülsenteil 2 gebildete Nut 21 eingreift.

Das Rohr 4 weist innerhalb des von beiden Hülsenteilen umfangenen Innenraumes 13 Durchbrüche 12 auf. Am Rohr 4 und den Wandungen 6, 7 sind im Innenraum 13 - nichtdargestellte - Schallabsorber angeordnet, welche z. B. auch aus bekannten Einlagen bestehen können, im weiteren können auch andere heute bekannte Schalldämpfersysteme zur Anwendung kommen.

## Patentansprüche

1. Vorrichtung zum Ableiten der Abgase von Verbrennungskraftmaschinen mit mindestens einem ein Abgasrohr umfangenden und einen Innenraum bildenden hülsenartigen Schalldämpfer aus wenigstens zwei miteinander verbundenen Teilen, wobei im Innenraum des Schalldämpfers das Abgasrohr Perforationen aufweist und gegebenenfalls Schallabsorber angeordnet sind, dadurch gekennzeichnet, dass die Hülsenteile (2 und 3) des Schalldämpfers (R) aus Aluminium und/ oder einer Aluminiumlegierung bestehen und mittels Kalt-Fliesspressen oder Tiefziehen mit jeweils einem Verjüngungsabsatz (16) versehen sind, dem nahtlos Manschetten (10) folgen, welche auf das vollständig durchgehende Abgasrohr aufgeformt sind.

2. Vorrichtung nach Anspruch 1, dadurch gekennzeichnet, dass die beiden Hülsenteile (2 und 3) des Schalldämpfers (R) im Verbindungsbereich (B,) formschlüssig miteinander verbunden sind.

3. Vorrichtung nach den Ansprüchen 1 und 2, dadurch gekennzeichnet, dass die beiden Hülsenteile mit einer vorzugsweise aus Stahl bestehenden, eine ringförmige Profilierung (15) aufweisenden Zwischenwand (14) und miteinander im Verbindungsbereich (B) formschlüssig verbunden sind.

4. Vorrichtung nach den Ansprüchen 1 bis 3, dadurch gekennzeichnet, dass die Manschetten (10) der Hülsenteile (2 und 3) mit dem Abgasrohr (4) durch Profilierung derselben formschlüssig verbunden sind.

5. Verfahren zur Herstellung der Vorrichtung nach den Ansprüchen 1 bis 4, dadurch gekennzeichnet, dass Einzelteile des Schalldämpfers (R) mit Hilfe des Magneform-Verfahrens formschlüssig miteinander verbunden werden.

6. Verfahren zur Herstellung der Vorrichtung nach dem Anspruch 2, dadurch gekennzeichnet, dass die beiden Hülsenteile (2 und 3) unter Anwendung des Magneform-Verfahrens durch Profilierung der beiden Teile formschlüssig miteinander verbunden werden.

7. Verfahren zur Herstellung der Vorrichtung nach dem Anspruch 3, dadurch gekennzeichnet, dass die beiden Hülsenteile (2 und 3) mit einer vorzugsweise aus Stahl bestehenden, eine ringförmige Profilierung (15) aufweisenden Zwischenwand (14) und miteinander durch Profilierung der beiden Teile (2 und 3) mit Hilfe des Magneform-Verfahrens im Verbindungsbereich (B) formschlüssig verbunden werden.

8. Verfahren zur Herstellung einer Vorrichtung nach den Ansprüchen 1 bis 4, dadurch gekennzeichnet, dass die Manschetten (10) der Hülsenteile (2 und 3) mit dem Abgasrohr (14) durch Profilierung derselben mit Hilfe des Magneform-Verfahrens verbunden werden.

## Claims

1. Device for conducting away the exhaust gases from internal combustion engines, with at feast one sleeve-shaped silencer which encloses an exhaust pipe and forms an internal space and is of at least two parts which are joined together, while in the internal space of the silencer the exhaust pipe has perforations and, if necessary, sound absorbers are arranged, characterised in that, the sfeeve parts (2 and 3) of the silencer (R) consist of aluminium and/or of an aluminium alloy and, by means of cold impact extrusion or deep drawing are each provided with a contracting portion (16), which are followed by seamless collars (10), which are formed onto the exhaust pipe which extends completely through.

2. Device according to claim 1, characterised in that both the sleeve parts (2 and 3) of the silencer (R) are interlockingly joined together in the connecting zone (B,).

3. Device according to claims 1 and 2, characterised in that both the sleeve parts are joined together interlockingly in the connecting zone (B) by an intermediate wall (14), preferably consisting of steel, having an annular portion (15) of shaped section.

4. Device according to claims 1 to 3, characterised in that the collars (10) of the sleeve parts (2 and 3) are interlockingly connected with the exhaust pipe (4) by shaping a section of them.

5. Method of manufacture of the device according to claims 1 to 4, characterised in that, the individual components of the silencer (R) are interlockingly joined together by means of the Magneform process.

6. Method of manufacture of the device according to claim 2, characterised in that both the sleeve parts (2 and 3) are interlockingly connected together by employment of the Magneform process by formation of a shaped section on both parts.

7. Method of manufacture of the device according to claim 3, characterised in that both the sleeve parts (2 and 3) are connected interlockingly in the connecting zone (B) to an intermediate wall (14), preferably consisting of steel, having an annular shaped section (15), and to each other, by shaping sections on both the parts (2 and 3) by means of the Magneform process.

8. Method of manufacture of a device according to claims 1 to 4, characterised in that the collars (10) of the sleeve parts (2 and 3) are joined to the exhaust pipe (14) by shaping sections of them by means of the Magneform process.

## Revendications

1. Dispositif d'évacuation des gaz d'échappement pour moteurs à combustion interne comportant au moins un silencieux en forme de pot, entourant un tuyau d'échappement, formant un volume intérieur et constitué d'au moins deux parties liées l'une à l'autre, étant précisé que dans le volume intérieur du silencieux, le tuyau d'échappement présente des perforations et des garnitures acoustiques sont éventuellement disposées, caractérisé en ce que les parties de pot (2 et 3) du silencieux (R) sont en aluminium et/ou en alliage d'aluminium et sont munies chacune, par extrusion à froid ou emboutissage profond, d'une réduction (16) que suivent des tubulures sans soudure (10) que l'on forme sur le tuyau d'échappement qui traverse complètement.

2. Dispositif selon la revendication 1, caractérisé en ce que les deux parties de pot (2 et 3) du silencieux (R) sont liées l'une à l'autre de par la forme dans la zone de liaison (B,).

3. Dispositif selon les revendications 1 et 2, caractérisé en ce que les deux parties de pot sont liées, de par la forme, à une paroi intermédiaire (14), de préférence en acier et présentant un profilage de forme annulaire (15), et l'une à l'autre, dans la zone de liaison (B).

4. Dispositif selon les revendications 1 à 3, caractérisé en ce que les tubulures (10) des parties de pot (2 et 3) sont liées, de par la forme, au tuyau d'échappement par profilage de ces parties.

5. Procédé pour la fabrication du dispositif selon les revendications 1 à 4, caractérisé en ce que les différentes du silencieux (R) sont liées l'une à l'autre, de par la forme, à l'aide du procédé Magneform.(formage magnétique).

6. Procédé pour la fabrication du dispositif selon la revendication 2, caractérisé en ce que les deux parties de pot (2 et 3) sont liées l'une à l'autre, de par la forme, en utilisant le procédé Magneform (formage magnétique) par profilage des deux parties.

7. Procédé pour la fabrication du dispositif selon la revendication 3, caractérisé en ce que les deux parties de pot (2 et 3) sont liées, de par la forme, dans la zone de liaison (B), à une paroi intermédiaire (14), de préférence en acier et présentant un profilage annulaire (15), et l'une à l'autre par profilage des deux parties (2 et 3) à l'aide du procédé Magneform (formage magnétique).

8. Procédé pour la fabrication d'un dispositif selon les revendications 1 à 4, caractérisé en ce que les tubulures (10) des parties de pot (2 et 3) sont liées au tuyau d'échappement (14) par profilage de ces parties à l'aide du procédé Magneform (formage magnétique).
